# EUROPÄISCHE PATENTSCHRIFT

(11) **EP 1 368 231 B1**
(45) Veröffentlichungstag und Bekanntmachung des Hinweises auf die Patenterteilung: **15.09.2004**
(21) Anmeldenummer: 02704721.6
(22) Anmeldetag: 18.02.2002
(51) Int. Cl.: B65B 1/28

(54) **VORRICHTUNG ZUM ABSACKEN VON SCHÜTTGUT**
DEVICE FOR BAGGING BULK MATERIAL
DISPOSITIF POUR ENSACHER DE LA MARCHANDISE EN VRAC

(30) Priorität: 05.03.2001 DE 10110478; 09.04.2001 DE 10117770
(43) Veröffentlichungstag der Anmeldung: 10.12.2003
(73) Patentinhaber: Windmöller & Hölscher KG, 49525 Lengerich (DE)
(72) Erfinder: NOBBE, Ludger, 49170 Hagen a. T.W. (DE)
(86) Internationale Anmeldenummer: PCT/EP2002/001803
(87) Internationale Veröffentlichungsnummer: WO 2002/070347

(56) Entgegenhaltungen:
- WO-A-97/38904
- GB-A- 2 167 734
- US-A- 2 659 521
- US-A- 4 614 213

## Beschreibung

Die Erfindung betrifft eine Vorrichtung zum Absacken von Schüttgut nach dem Oberbegriff des Anspruchs 1.

Eine solche Vorrichtung wird im Dokument GB-A-2 167 734 offenbart.

Es sind bereits Vorrichtungen zum Absacken von Schüttgut bekannt. In derartigen Absackanlagen werden aus Schlauchfolien gebildete Säcke einem Fülltrichter zugeführt, abgefüllt, verschlossen und auf ein Auslaufband abgeführt. Dem Fülltrichter ist ein Produktbehälter zugeordnet, in dem das abzufüllende Schüttgut aufgenommen ist. Üblicherweise ist zwischen dem Produktbehälter und dem Fülltrichter noch eine Waage angeordnet, über die die in den Sack abzufüllende Menge bestimmt wird. Im Bereich der Waage ist bei bekannten Absackanlagen eine Absaugung vorgesehen, die dazu dient, staubförmiges Schüttgut zusammen mit der umgebenden Luft abzusaugen und einem Staubfilter zuzuführen. Diese Staubfilter bestehen üblicherweise aus Tiefenfiltern, d.h. Faserfiltern, die häufig mehrlagig übereinander angeordnet sind.

Da in derartigen Absackanlagen häufig das abzufüllende Schüttgut gewechselt wird, sammelt sich im Tiefenfilter unterschiedliches Material, so daß nach Abreinigung des Staubfilters in der Regel kein sortenreines Material vorliegt, das den abzufüllenden Produkten wieder zugeführt werden könnte. Der beim regelmäßigen Abreinigen des Staubfilters gewonnene Feststoff muß bei den bekannten Absackanlagen daher regelmäßig verworfen werden.

Aufgabe der Erfindung ist es, eine gattungsgemäße Absackanlage von Schüttgut derart weiterzubilden, daß der beim Absacken abgesaugte Schüttgutanteil zumindest zum großen Teil wiedergewonnen werden kann.

Diese Aufgabe wird erfindungsgemäß durch die Kombination der Merkmale des Anspruchs 1 gelöst.

Demnach ist bei einer Vorrichtung zum Absacken von Schüttgut mit einem Produktbehälter zur Aufnahme des Schüttgutes, einem Fülltrichter und einem Staubfilter dem Staubfilter ein Abscheider vorgeschaltet, der über eine Saugleitung mit dem Fülltrichter in Verbindung steht. Der Abscheider ist dann über eine Förderleitung für das abgeschiedene Schüttgut mit dem Produktbehälter verbunden.

Gemäß dieser Lösung wird der beim Abfüllen des Schüttguts im Bereich des Schüttrichters entstehende Staub gleich erfasst und über die Saugleitung einem Abscheider, der gemäß einer besonders vorteilhaften Ausgestaltung der Erfindung ein Zyklon sein kann, zugeführt. In dem Abscheider wird der grobere Feststoffanteil abgeschieden, während der Feinstanteil mit der Luft dem Staubfilter zur Abscheidung in den darin enthaltenen Tiefenfiltern zugeführt wird. Das abgeschiedene Schüttgut wird aus dem Abscheider über eine Förderleitung zum Produktbehälter zurückgeführt, wo dieses sortenrein dem abzufüllenden Schüttgut zugegeben werden kann.

Weitere Vorteile der Erfindung ergeben sich aus den sich an den Hauptanspruch anschließenden Unteransprüchen. Einzelheiten und Vorteile der Erfindung ergeben sich weiterhin aus dem anhand der einzigen Figur im folgenden beschriebenen Ausführungsbeispiel.

In der Figur ist schematisch eine Absackanlage dargestellt.

Die Absackanlage, die konventionell aufgebaut ist, ist allgemein mit der Bezugszahl 10 versehen. Hier werden von einer Schlauchfolienrolle 12 in ansonsten nicht näher dargestellter Art und Weise Schläuche abgetrennt, die an einem Ende zugeschweißt werden, um so einen Sack zu bilden. Die entsprechenden Säcke werden unter einen Fülltrichter 14 zum Befüllen mit Schüttgut gehängt. Nach Befüllung werden die Säcke 18 in einer Schweißstation verschlossen und anschließend über ein Auslaufband 16 abgeführt. Der Fülltrichter 14 ist Bestandteil der Absackanlage 10. Über dem Fülltrichter ist ein Produktbehälter 22 zur Aufnahme des abzufüllenden Schüttgutes angeordnet. Von dort wird das Schüttgut über eine Waage 24 dem Fülltrichter zum Befüllen der jeweils hier nicht näher dargestellten Säcke 18 zugeführt.

Am Fülltrichter 14 ist eine Absaughaube 26 oberhalb des Bereiches zum Einhängen der Säcke 18 angeordnet. An der Absaughaube 26 schliessen Saugleitungen 28 und 30 an, die in eine gemeinsame Leitung 32 münden. Die Leitung 32 läuft tangential in einen Zyklon 34 ein, der an seinem unteren Ende einen Auffangbehälter 36 zur Aufnahme des abgeschiedenen Schüttgutes aufweist. Von diesem Auffangbehälter 36 führt eine Förderleitung 38 für das abgeschiedene Schüttgut zum Produktbehälter 22. Über diese Förderleitung kann das abgeschiedene Schüttgut dem Produktbehälter 22 sortenrein zugeführt werden.

Am oberen Ende des Zyklons 34 ist eine Saugleitung 39 angeschlossen, die die Förderluft und den nicht abgeschiedenen Feinanteil des Schüttguts einem Staubfilter 40 zuführt. Das Staubfilter ist auf der Bühne 20 über Füße 42 aufgeständert. Im Staubfilter sind mehrere Filterschichten übereinander angeordnet. Die gereinigte Luft strömt in Pfeilrichtung A aus dem Staubfilter, während der Feinanteil des Schüttgutes in den Filtermatten zurückgehalten wird.

Zum Abreinigen der Filtermatten ist am Staubfilter 40 ein Rüttelmotor 44 angeordnet, der den gesamten Staubfilter in Rüttelbewegungen versetzt, so daß der abgeschiedene Staub teilweise in einen unterhalb des Staubfilters angeordneten Trichter 46 fällt, von dem dieses Abfallmaterial über einen Abfallmaterialauslaß 48 abgezogen werden kann. Da die Filtermatten des Staubfilters 40 nicht bei jedem Produktwechsel ausgetauscht werden sollen, ist es hier nicht zu vermeiden, daß beim Rütteln des Staubfilters 40 unterschiedliches Produkt in den Trichter 46 gelangt, so daß das hier abgezogene Material nicht dem Produktbehälter 22 zugeführt werden kann.

Im hier dargestellten Ausführungsbeispiel ist ein Zyklon 34 als Vorabscheider beschrieben. Je nach Produktspezifikation des Schüttgutes kommen aber auch andere Abscheider, wie Umlenksichter etc. als Vorabscheider in Frage.

## Patentansprüche

1. Vorrichtung (10) zum Absacken von Schüttgut mit einem Produktbehälter (22) zur Aufnahme des Schüttgutes, einem Fülltrichter (4) zum Befüllen eines Sacks (18) mit Füllgut und einem Staubfilter (40), wobei dem Staubfilter (40) ein Abscheider (34) vorgeschaltet ist,
wobei der Abscheider für das abgeschiedene Schüttgut mit dem Produktbehälter verbunden ist, **dadurch gekennzeichnet, daß** der Fülltrichter (14) unter dem Produktbehälter (22) angeordnet ist und, daß der Abscheider (34) über eine Saugleitung mit dem Fülltrichter in Verbindung steht.

2. Vorrichtung nach Anspruch 1, **dadurch gekennzeichnet, daß** der Abscheider ein Zyklon ist.

3. Vorrichtung nach Anspruch 1 oder 2, **dadurch gekennzeichnet, daß** zwischen dem Produktbehälter (22) und dem Fülltrichter (14) eine Waage (24) zum Abwiegen des Schüttgutes angeordnet ist.

4. Vorrichtung nach einem der Ansprüche 1 bis 3, **dadurch gekennzeichnet, daß** der Staubfilter (40) ein Tiefenfilter ist.

5. Vorrichtung nach einem der Ansprüche 1 bis 4, **dadurch gekennzeichnet, daß** der Staubfilter einen Rüttelmotor zum groben Abreinigen des abgeschiedenen Schüttgutes aufweist.

6. Vorrichtung nach einem der Ansprüche 1 bis 5, **dadurch gekennzeichnet, daß** der Abscheider (34) für das abgeschiedene Schüttgut mit dem Produktbehälter (22) über eine Förderleitung (32) verbunden ist.

## Claims

1. Device for the sacking of bulk material with a product container for receiving bulk material, a filling funnel, and a dust filter,
characterized that
a separator is arranged upstream to the dust filter, which is connected to the filling funnel via a suction line, and that the separator for the extracted bulk material is connected to the product container.

2. Device according to claim 1, characterized that the separator is a cyclone.

3. Device according to claims 1 or 2, characterized that a scale for the weighing of the bulk material is arranged between the product container and the filling funnel.

4. Device according to one of the claims 1 to 3, characterized that the dust filter is a depth filter.

5. Device according to one of the claims 1 to 4, characterized that the dust filter has a vibrating motor for the rough cleaning of the extracted bulk material.

6. Device according to one of the claims 1 to 5, characterized that the separator for the extracted bulk material is connected to the product container via a supply line.

## Revendications

1. Dispositif (10) pour ensacher de la marchandise en vrac comprenant un conteneur de produit (22) pour accueillir la marchandise en vrac, une trémie de remplissage (14) pour remplir un sac (18) avec de la matière de remplissage et un filtre antipoussière (40), dans lequel un séparateur (34) est placé avant le filtre antipoussière (40), dans lequel le séparateur pour la marchandise en vrac séparée est relié avec le conteneur de produit, **caractérisé en ce que** la trémie de remplissage (14) est disposée en dessous du conteneur de produit (22) et **en ce que** le séparateur (34) pour la marchandise en vrac séparée est relié avec le conteneur de produit par une conduite d'aspiration.

2. Dispositif selon la revendication 1, **caractérisé en ce que** le séparateur est un cyclone.

3. Dispositif selon la revendication 1 ou 2, **caractérisé en ce qu'**une balance (24) pour peser la marchandise en vrac est disposée entre le conteneur de produit (22) et la trémie de remplissage (14).

4. Dispositif selon une des revendications 1 à 3, **caractérisé en ce que** le filtre antipoussière (40) est un filtre à lit profond.

5. Dispositif selon une des revendications 1 à 4, **caractérisé en ce que** le filtre antipoussière présente un moteur vibrant pour éliminer grossièrement la marchandise en vrac séparée.

6. Dispositif selon une des revendications 1 à 5, **caractérisé en ce que** le séparateur (34) pour la marchandise en vrac séparée est relié au conteneur de produit (22) par l'intermédiaire d'une conduite de transport (32).
